# FASCICULE DE BREVET EUROPEEN

(11) **EP 0 306 425 B1**
(45) Date de publication et mention de la délivrance du brevet: **15.05.1991**
(21) Numéro de dépôt: 88430020.3
(22) Date de dépôt: 22.07.1988
(51) Int. Cl.: B23P 5/00, A44C 17/04

(54) **Procédés et dispositifs pour sertir mécaniquement une pluralité de petites pierres précieuses sur une face plane d'un bijou**
Verfahren und Vorrichtung zum Fassen von kleinen Schmucksteinen in einer flachen Schmuckplatte
Method and apparatus for setting a plurality of small precious stones on a plane jewel base member

(30) Priorité: 14.08.1987 FR 8711662
(43) Date de publication de la demande: 08.03.1989
(73) Titulaire: DIAMANT APPLICATIONS Société Anonyme dite:, F-34100 Montpellier (FR)
(72) Inventeur: Magnien, Emile, F-34000 Montpellier (FR); Plantureux, Alain, F-34000 Montpellier (FR)
(74) Mandataire: Moretti, René

(56) Documents cités:
- US-A- 2 602 986
- US-A- 2 858 597
- US-A- 3 099 068
- US-A- 3 634 917

## Description

L'invention a pour objet des procédés et des dispositifs selon les préambules des revendications 1 et 15 pour sertir mécaniquement une pluralité de petites pierres précieuses sur une face plane d'un bijou, comme décrit par exemple dans le document US-A-3099068.

Le secteur technique de l'invention est celui de la fabrication mécanisée de bijoux garnis de petites pierres précieuses ou semi-précieuses, notamment de petits diamants taillés en brillants.

On connaît des bijoux (colliers, bracelets, broches, pendentifs, montres etc....), comportant des facettes planes qui sont garnies d'un grand nombre de petites pierres précieuses ou semi-précieuses, placées côte à côte. En général, ces pierres sont très petites, leur plus grande dimension pouvant être inférieure à 1 mm. Les pierres sont placées dans des logements qui sont usinés dans la masse du métal constituant la monture du bijou, puis elles sont serties au moyen de griffes constituées par des îlots de métal qui sont disposés autour de chaque pierre.

A ce jour, en utilisant des machines à commande numérique qui permettent des déplacements relatifs de l'outil par rapport à la pièce à usiner suivant cinq axes, on sait réaliser en série des travaux d'usinage de la monture métallique qui permettent de creuser dans celle-ci les logements destinés à recevoir les pierres et de laisser en place des îlots de métal destinés à servir de griffes de sertissage des pierres avec la très grande précision d'usinage nécessaire.

Les publications FR.A.2.579.085-FR.A.2.580.155 et FR.A.2.593.039 (DIAMANT APPLICATIONS) décrivent de tels procédés d'usinage.

Une fois la monture usinée sur une machine-outil, il faut mettre en place chaque pierre dans un logement et sertir les pierres.

Ces opérations peuvent être faites manuellement sous une loupe binoculaire mais, compte tenu de la très faible dimension des pierres et du grand nombre de celles-ci, les opérations manuelles sont coûteuses.

Dans le cas des brillants ou d'autres pierres qui sont taillées en pointe et dont la face apparente est une table plane qui doit être parallèle à la face plane de la monture, une difficulté réside dans le fait que les pierres de même granulométrie n'ont pas la même hauteur entre les flancs de la pointe qui prennent appui sur un siège usiné dans la monture et la table de la pierre et on rencontre fréquemment, dans une même classe de granulométrie, des différences de hauteur de l'ordre du dizième du diamètre de la pierre.

Ces différences de hauteur créent des problèmes lorsqu'on veut sertir mécaniquement et simultanément une pluralité de pierres garnissant une face plane. Dans ce cas, on place la monture garnie de pierres entre les plateaux d'une presse, de telle sorte que la face plane soit parallèle à ces plateaux et on appuie sur les griffes qui s'appuient elles-mêmes sur les pierres, mais on risque alors de faire éclater les pierres les plus hautes qui résistent mal aux efforts de cisaillement et de compression.

Les publications FR.A.2.580.155 et FR.A.2.593.039 (DIAMANT APPLICATIONS) décrivent des procédés d'usinage permettant de réaliser des sièges déformables et de placer les tables de toutes les pierres dans un même plan parallèle à la face plane de la monture recevant les pierres. Ces deux demandes de brevet décrivent également un procédé de sertissage mécanique au moyen de plateaux qui viennent en appui sur les tables de toutes les pierres, pour les mettre au même niveau et sur les griffes pour les déformer et sertir les pierres.

Un objectif de la présente invention est de procurer un dispositif particulier permettant de réaliser mécaniquement le sertissage simultané d'une pluralité de pierres sur une face plane d'une monture de bijou, en utilisant une presse et un procédé et un dispositif permettant de mettre en place simultanément toutes les pierres dans leur logement, de façon mécanique, en utilisant ce dispositif.

L'objectif de l'invention est atteint au moyen d'un dispositif qui comporte:
- une cuve ouverte vers le haut, qui est destinée à être placée sur le plateau inférieur d'une presse;
- un chapeau qui s'emboîte avec un très faible jeu, dans ladite cuve en étant centré dans celle-ci et qui comporte, sur sa face inférieure, des moyens de fixation d'outils;
- un support de monture qui est positionné dans le fond de ladite cuve par des ergots de positionnement et qui comporte des moyens de fixation d'une monture de bijou, dans une position bien déterminée par rapport audit support et telle que ladite face plane qui doit être garnie de pierres, soit horizontale, dirigée vers le haut et librement accessible.
- et des outils d'enfoncement des pierres et de sertissage des griffes qui sont fixés sous ledit chapeau

Selon un mode de réalisation préférentiel, le support de la monture du bijou comporte une embase dont la face inférieure plane vient en appui contre le fond horizontal de ladite cuve et comporte des alésages dans lesquels pénètrent des ergots de positionnement situés dans le fond de la cuve.

Avantageusement, le chapeau comporte, sur sa face inférieure, une collerette qui pénètre dans ladite cuve qui est cylindrique, laquelle collerette a une face externe dont le diamètre présente une très faible tolérance par rapport au diamètre de ladite cuve.

Un dispositif selon l'invention, destiné à mettre en place les pierres mécaniquement et simultanément dans leur logement, comporte, en outre, un bol vibrant qui est utilisé en combinaison avec un outil de transfert des pierres fixé à l'intérieur de la collerette dudit plateau pour mettre en place mécaniquement les pierres dans les logements usinés dans ladite monture de bijou.

Ledit bol vibrant comporte un corps qui délimite une cavité centrale fermée, qui est connectée sur un appareil d'aspiration et il comporte, sur sa face supérieure, une cuvette dont le fond descend vers la périphérie à partir d'un sommet central et des logements destinés à recevoir chacun une pierre qui sont disposés à la périphérie du fond de ladite cuvette et qui communiquent avec ladite cavité centrale et la disposition desdits logements reproduit la disposition sur la monture des logements destinés à recevoir lesdites pierres;

Selon un mode de réalisation préférentiel, l'outil de transfert délimite une cavité ouverte vers le haut et comporte une couronne qui peut pénétrer dans ladite cuvette et qui est traversée par des petits alésages qui communiquent avec ladite cavité et ledit chapeau comporte un conduit qui débouche dans un alésage axial ouvert à son extrémité inférieure, lequel conduit est destiné à être connecté sur un appareil d'aspiration pour mettre en dépression la cavité dudit outil de transfert lorsque celui-ci est fixé audit chapeau.

Les outils d'enfoncement des pierres comportent, sur leur face inférieure, une nervure, par exemple une couronne qui prend appui sur les tables des pierres et qui placent celles-ci dans un même plan parallèle à ladite face plane de la monture lorsqu'on appuie sur ledit chapeau avec une presse.

Avantageusement, ladite nervure comporte, sur sa face inférieure, des évidements qui sont disposés au-dessus des griffes de sertissage des pierres.

Les outils de sertissage comportent sur leur face inférieure, une nervure de sertissage qui vient en appui sur les sommets des griffes de sertissage pour les déformer de façon permanente, lorsqu'on appuie sur le chapeau avec une pierre.

Avantageusement, la face inférieure de la nervure de sertissage comporte des évidements qui coiffent les tables des pierres et qui évitent que ladite couronne de sertissage ne s'appuie sur les pierres pendant le sertissage des griffes.

La face inférieure de la nervure de sertissage comporte des encoches concaves qui sont positionnées au-dessus des griffes de sertissage et qui prennent appui sur les têtes de celles-ci.

Un procédé selon l'invention pour sertir mécaniquement une pluralité de pierres précieuses dans une face plane d'une monture métallique de bijou, comporte les opérations suivantes:
- on usine dans ladite monture des logements destinés à recevoir des pierres au moyen d'une machine à commande numérique, de telle sorte que ces logements présentent un siège déformable;
- on fixe ladite monture sur un support de monture qui la maintient dans une position déterminée;
- on place ledit support dans une position bien déterminée dans le fond d'une cuve qui est posée sur le plateau inférieur d'une presse;
- on dépose une pierre dans chaque logement;
- on fixe sur un chapeau un outil d'enfoncement des pierres dans leur logement;
- on engage ledit chapeau dans ladite cuve en le guidant pour qu'il reste bien centré et on appuie sur ledit chapeau avec le deuxième plateau d'une presse jusqu'à ce qu'il vienne en butée contre la face supérieure de ladite cuve et, à ce moment là, les tables de toutes les pierres se trouvent dans un même plan déterminé parallèle à ladite face plane de la monture;
- on fixe ensuite sur un chapeau un outil de sertissage des griffes, on engage à nouveau ledit plateau dans ladite cuve et on appuie à nouveau sur ledit chapeau avec le second plateau de la presse jusqu'à ce qu'il vienne à nouveau en butée contre la face supérieure de ladite cuve et, à ce moment, les griffes se trouvent serties uniformément sur lesdites pierres.

Avantageusement, les pierres sont mises en place simultanément dans leur logement par des moyens mécaniques, par un procédé comportant les opérations suivantes: on déverse d'abord lesdites pierres dans une cuvette d'un bol vibrant et aspirant qui les répartit mécaniquement dans des logements, placés dans le fond de ladite cuvette, qui reproduisent la disposition des logements usinés dans ladite monture, on retourne ensuite ladite cuvette sur un outil de transfert que l'on met en dépression et qui comporte des alésages sur chacun desquels une pierre vient se coller et on place ensuite ledit outil de transfert dans ladite cuve au-dessus de ladite monture, puis on supprime la dépression, de sorte que chaque pierre se trouve engagée dans l'un desdits logements.

L'invention a pour résultat la fabrication mécanisée de bijoux comportant des faces planes sur lesquelles une pluralité de pierres précieuses ou semi-précieuses sont serties.

Les dispositifs selon l'invention permettent de réaliser mécaniquement les opérations de sertissage des griffes au moyen d'une presse, après avoir enfoncé préalablement les pierres dans leur logement, pour amener les tables de toutes les pierres dans un même plan, de sorte que l'on ne risque pas de briser certaines pierres pendant le sertissage mécanique.

Les dispositifs selon l'invention permettent également de mettre en place mécaniquement et simultanément toutes les pierres sur une face plane d'un bijou par aspiration au moyen d'un bol vibrant et d'un outil de transfert qui s'adapte au chapeau d'un dispositif selon l'invention.

La description suivante se réfère aux dessins annexés qui représentent, sans aucun caractère limitatif, un exemple de réalisation d'un dispositif selon l'invention.
La figure 1 est une coupe verticale de l'ensemble d'un dispositif selon l'invention.
La figure 2 est une coupe axiale d'une cuve.
La figure 3 est une coupe axiale d'un chapeau de cuve.
La figure 4 est une vue éclatée d'un support de monture de bijou.
La figure 5 est une coupe axiale d'un bol vibrant.
La figure 6 est une coupe axiale d'un outil de transfert par aspiration.
La figure 7 est une vue éclatée en coupe montrant les positions relatives du chapeau, de l'outil de transfert et du bol vibrant pendant le transfert des pierres.
La figure 8 est une coupe d'un outil d'enfoncement.
La figure 9 est une coupe d'un outil de sertissage.
La figure 10 est une coupe partielle à grande échelle d'un brillant en cours de sertissage.

La figure 1 représente une coupe verticale schématique éclatée d'un dispositif selon l'invention.

Les repères 1a et 1b représentent le plateau supérieur et le plateau inférieur d'une presse, qui sont déplaçables l'un par rapport à l'autre par un vérin 2, ou par tout autre moyen. Les plateaux sont horizontaux et le plateau mobile est déplacé verticalement.

En variante, le repère 1a peut représenter une table horizontale et le repère 1b la tête d'un vérin vertical.

Le repère 3 représente une cuve métallique qui est posée sur le plateau inférieur 1b.

Le repère 4 représente le chapeau de cuve 4 qui est posé sur la cuve 3 et qui est centré par rapport à celle-ci.

Le repère 5 représente un des outillages qui peuvent être fixés sur la face inférieure du chapeau 4.

Le repère 6 représente un support de monture de bijou qui est placé dans le fond de la cuve 3 et qui sert à tenir une monture de bijou 7 dans une position déterminée en présentant une face plane de cette monture vers le haut, laquelle face a déjà été usinée et comporte des logements destinés à recevoir des pierres précieuses.

La figure 2 est une coupe verticale axiale d'un mode de réalisation préférentiel de la cuve 3.

La cuve 3 est composée d'un corps métallique 8, qui délimite une cavité 9, ouverte vers le haut, ayant par exemple une forme cylindrique verticale d'axe z zl. L'alésage 9 est surmonté d'un contre-alésage 9a, qui est usiné avec une très grande précision. Le fond de la cavité comporte des alésages dans lesquels sont placés des ergots en relief 10, destinés au centrage du support de monture 6.

La face supérieure 11 est usinée avec précision pour servir de face d'appui au chapeau 4 qui va venir en butée contre cette face. Le corps 8 comporte une mortaise 12 qui coopère avec une mortaise 12a creusée dans la paroi du chapeau pour recevoir une clavette 13, placée entre cuir et chair, qui solidarise en rotation la cuve 3 et le chapeau 4, tout en permettant un déplacement relatif axial. Le corps 8 comporte un alésage axial 9b qui débouche dans le fond de la cuve.

La figure 3 est une coupe axiale du chapeau de cuve 4. Celui-ci comporte un corps métallique 14, dont la face inférieure 15 est usinée avec précision et vient en appui sur la face supérieure 11 de la cuve 3. Il comporte une collerette cylindrique 16 en relief par rapport à la face inférieure 15. La face externe 16a de la collerette est usinée avec une très grande précision pour s'emboîter dans le contre-alésage 9a, de sorte qu'après emboîtement, les axes z zl de la cuve et du chapeau coïncident.

Le corps 14 comporte des alésages 17 qui débouchent sur sa face inférieure à l'intérieur de la collerette 16, dans lesquels sont placés des ergots en relief 18, destinés au centrage des outillages 5, qui sont montés dans la collerette 16.

Le corps 14 comporte éventuellement un alésage horizontal 19 qui débouche dans un alésage central 20. L'alésage 19 peut être connecté sur un moyen d'aspiration pour être mis en dépression.

La figure 4 est une vue éclatée d'une coupe axiale d'un mode de réalisation d'un support de monture 6 destiné à être placé dans la cavité 9 de la cuve 3.

Le support comporte un socle ou embase 21, qui comporte sur sa face inférieure, des alésages borgnes 22, destinés à recevoir les ergots 10 situés dans le fond de la cuve, de sorte que le socle 21 se trouve centré dans la cuve. Il comporte un alésage central 23 qui est fileté.

La figure 4 représente un exemple dans lequel la monture de bijou 7 est une lunette de montre, c'est-à-dire un cadre qui entoure le cadran d'une montre, lequel cadre présente une face supérieure plane 7a.

Avant de placer cette monture sur son support, on l'a usinée pour préparer sur toute sa périphérie ou sur une partie de celle-ci, des logements 24 destinés à recevoir chacun un petit diamant 25 taillé en brillant, ayant une pointe 25b destinée à pénétrer dans le logement 24 et une table plane 25a qui constitue la face apparente supérieure.

Le corps 21 comporte un contre-alésage axial 26, dans lequel se loge un chapeau 27, qui comporte une collerette périphérique 28. Le chapeau 27 comporte une cuvette axiale 29, dont le fond est prolongé dans un alésage axial 30.

Le support de monture 6 comporte, en outre, un boulon de fixation 31 dont la tête se loge dans la cuvette 29.

Après avoir placé la lunette 7 ou toute autre monture de bijou sur le sommet de l'embase 21, on engage le chapeau 27 dans l'alésage 26, de telle sorte que la collerette 28 vient s'appuyer contre une partie de la monture 7 qui se trouve pincée entre l'embase 21 et le chapeau 27. On visse ensuite le boulon 31 dans l'alésage fileté 23.

La figure 4 représente un exemple de réalisation d'un support d'une monture 7 qui est circulaire et qui vient se placer contre un épaulement périphérique circulaire 32 qui la centre par rapport au support 21. Bien entendu, la forme de l'embase 21 et du chapeau varient selon la forme de la monture du bijou, mais dans tous les cas, ces pièces sont conçues pour maintenir la monture 7 dans une position bien déterminée, dans laquelle une face plane 7a de la monture, qui est déjà usinée pour recevoir des pierres est placée en position horizontale, à un niveau bien déterminé par rapport à la face inférieure du corps 21 et est librement accessible par le dessus.

Une fois la monture 7 pincée entre l'embase 21 et le chapeau 27, on peut placer le support 6 à l'intérieur de la cuve 3 en engageant les ergots de centrage 10 dans les alésages borgnes 22, de sorte que le support 6 et la monture 7 occupent une position précise par rapport à la cuve.

Selon une première variante, on place manuellement dans chaque logement 24 de la monture, un brillant 25, dont la pointe est dirigée vers le bas. Cette opération peut être faite avant de placer le support 6 dans la cuve 3, ou après l'avoir mis en place dans la cuve.

Selon un autre procédé caractéristique de la présente invention, on peut utiliser un dispositif selon l'invention pour mettre en place les brillants 25 dans les logements 24, de façon mécanisée.

Dans ce cas, on utilise une pièce, dite bol vibrant, qui est représentée en coupe axiale sur la figure 5.

Le bol vibrant 33 comporte un corps 34 qui délimite une cavité axiale 35, qui est obturée de façon étanche par une plaque 36. La cavité 35 communique avec un alésage latéral 37 qui peut être branché sur un appareil d'aspiration pour mettre la cavité 35 en dépression, par exemple une dépression de l'ordre de 10.000 Pascals (100 mbars)).

La face supérieure du bol 33 comporte une cuvette 38 dont le fond descend en légère pente vers la périphérie à partir d'un sommet central.

Des alésages 39 qui communiquent avec la cavité 35 sont usinés dans le fond de la cuvette 38. La disposition de ces alésages reproduit exactement la disposition des logements 24 usinés dans les montures 7. Avantageusement, les alésages 39 et les logements 24 sont usinés sur la même machine outil à commande numérique en utilisant le même programme d'usinage. Avantageusement, les alésages 39 comportent, comme les logements 24, deux alésages cylindriques placés de part et d'autre d'un siège tronconique.

Les alésages 39 sont disposés à proximité de la paroi latérale de la cuvette 38.

Le bol 33 est placé sur une table vibrante, on verse les brillants 25 dans la cuvette 38, on branche le tube 37 au moyen d'un flexible sur un appareil d'aspiration et les brillants se répartissent automatiquement tout autour de la périphérie de la cuvette 38 et ils sont aspirés par la dépression vers les alésages 39, dans lesquels ils viennent se positionner.

On vérifie sous la loupe binoculaire que tous les alésages 39 sont bien garnis et que les brillants sont disposés la pointe tournée vers le bas. Au besoin, on corrige manuellement leur position.

La figure 6 représente une coupe axiale d'un premier outil 5 qui est destiné à être fixé sous le chapeau 4.

La figure 6 représente deux demi-coupes axiales suivant deux plans perpendiculaires entre eux d'un outil 40 qui est utilisé en combinaison avec le bol vibrant 33 pour transférer mécaniquement les brillants 25 dans les logements 24 d'une monture de bijoux 7, tenue par le support 6 dans la cuve 3.

Le corps de l'outil de transfert 40 délimite une cavité axiale 41. La face inférieure de l'outil 40 porte une couronne 42, dont les dimensions correspondent à celles du cercle sur lequel se situent les alésages 39 du bol vibrant. Des alésages 43, qui débouchent dans la cavité 41 sont percés à travers la couronne 42. La répartition des alésages 43 sur la couronne 42 correspond à la répartition des alésages 39.

Le corps 34 du bol vibrant 33 comporte, sur sa face supérieure, des alésages borgnes 44, dans lesquels sont placés des ergots de positionnement 45. Le corps de l'outil de transfert 40 comporte des alésages 46.

L'outil 40 comporte également des alésages 47 destinés à recevoir des boulons 47a qui permettent de le fixer sur la face 15 du plateau 4, à l'intérieur de la couronne 16.

Les ergots de positionnement 18 du chapeau 4 s'engagent alors dans les alésages 46 pour positionner l'outil 40 par rapport au chapeau.

Dans cette application, l'extrémité supérieure de l'alésage axial 20 du chapeau, est obturée de façon étanche par une plaque 20a.

La figure 7 représente, en vue éclatée, la position relative du chapeau 4, du bol 33 et de l'outil de transfert 40 pendant l'opération de transfert que l'on décrit ci-après.

On place le chapeau 4 en position retournée et on fixe à l'intérieur de la collerette 16, l'outil de transfert 40, par des boulons 47a. Les ergots de positionnement 18 centrent l'outil de transfert par rapport au chapeau.

Dans une étape précédente, on a mis en place des brillants 25 dans les logements 38 du bol vibrant 33 dont la cuvette 39 était tournée vers le haut.

On maintient l'aspiration dans le bol 35 et on le retourne au-dessus de l'outil de transfert 40, de façon à engager les ergots 45 dans les alésages 46 pour centrer le bol.

Les dimensions du bol et de la couronne 42 sont telles que lorsque le bol est en appui sur l'outil de transfert 40, la face supérieure de la couronne 42 se trouve placée à une très faible distance de la table des pierres 25, maintenues plaquées contre le bol par l'aspiration. On coupe alors l'aspiration dans le bol 35 et on met en route l'aspiration branchée sur le conduit 19, de sorte que la cavité 41 se trouve mise en dépression et les brillants sont aspirés par les conduits 43 et viennent occuper une position telle que le brillant 25′ représenté sur la partie gauche de la figure 7.

On enlève alors le bol 33 et on retourne le chapeau 4 auquel est fixé l'outil de transfert 40, tout en maintenant l'aspiration dans le conduit 19. Après quoi on vient placer le chapeau 4 sur la cuve 3, dans laquelle il s'engage en se centrant, de sorte que chaque brillant 25′ vient s'engager par sa pointe dans un des logements 24 usinés dans la monture 7. On coupe alors l'aspiration dans le conduit 19 et on enlève le chapeau 4 portant l'outil de transfert 40.

La figure 8 représente deux demi-coupes décrochées à 90° d'un deuxième outil 48, qui est destiné à être fixé sur un chapeau 4 pour enfoncer les brillants dans leurs logements jusqu'à ce que les tables 25a de tous les brillants soient dans un même plan parallèle à la face plane supérieure de la monture.

L'outil 48, comme l'outil de transfert 40, est fixé dans la position 5 de la figure 1 et les moyens de fixation et de positionnement sont les mêmes que ceux de l'outil 40 et sont représentés par les mêmes repères.

L'outil d'enfoncement 48 comporte une couronne 49 qui a sensiblement le même diamètre et la même largeur que la couronne 42 mais qui a une hauteur supérieure, par exemple 2 mm, contre 1,4 mm pour la couronne 42.

L'outil d'enfoncement 48 est fixé sur un chapeau 4 et celui-ci est emboîté dans la cuve 3.

La hauteur de la couronne 49 est usinée avec une grande précision, de l'ordre de 0,01 mm par rapport à la face supérieure de l'outil 48 qui vient se plaquer contre la face inférieure du chapeau 4. Lorsque l'on emboîte le chapeau portant l'outil d'enfoncement 48 sur la cuve dans laquelle est placée une monture de bijou 7, qui a été garnie de brillants 25 posés dans leur logement, la face inférieure de la couronne 49 vient en appui sur les tables des pierres les plus hautes. On descend ensuite le plateau 1a qui appuie sur le chapeau 4 jusqu'à ce que la face inférieure 15 de celui-ci vienne en butée contre la face supérieure 11 de la cuve 3. A ce moment là, la face inférieure de la couronne 49 se trouve appuyée contre les tables de tous les brillants, qui se trouvent donc toutes dans un même plan parallèle à la face 11 et situé à une distance bien déterminée de celui-ci. A partir d'un outillage déterminé, on peut faire varier cette distance, soit en plaçant des cales d'épaisseur entre les faces d'appui 11 et 15, ce qui permet de réduire l'enfoncement des brillants, soit en plaçant des cales sous l'embase 6 du support de monture, ce qui a pour effet d'augmenter l'enfoncement des brillants dans la monture.

La disposition des tables de toutes les pierres dans un même plan est très importante pour la qualité du sertissage et pour l'aspect de surface du bijou. Elle est obtenue grâce au fait que les sièges sur lesquels les brillants 25 prennent appui sont déformables et que les efforts à exercer pour les déformer et qui leur sont transmis par les pierres elles-mêmes, sont inférieurs à la résistance, au cisaillement et à la compression des pierres qui ne risquent pas de se briser sous l'effet de la poussée exercée par la presse.

Les brillants sont enchâssés dans des logements 25 qui sont entourés par des îlots de métal destinés à servir de griffes et qui dépassent donc forcément au-dessus des tables des brillants. Afin d'éviter d'écraser ces îlots, la couronne 49 de l'outil d'enfoncement comporte des évidements 50, qui sont disposés de telle sorte qu'ils viennent coiffer les griffes pendant l'opération d'enfoncement.

La figure 9 représente deux demi-coupes décrochées à 90° d'un troisième outil 51, qui se fixe en position 5 sur le chapeau 4 et qui est destiné à sertir les griffes.

Cet outil comporte des moyens de fixation et de positionnement identiques à ceux des outils 40 et 48, qui sont désignés par les mêmes repères.

Il comporte, sur sa face inférieure, une couronne 52, dont la face inférieure sert d'outil de sertissage des griffes.

La figure 10 est une vue à plus grande échelle d'un brillant 25 placé dans un logement 53 creusé dans une monture 7. Ce logement comporte un siège 54, sur lequel vient s'appuyer la pointe 25b du brillant 25. Ce siège est déformable. Par exemple, il est séparé du corps de la monture par une gorge 55 qui lui permet de fléchir.

La figure 10 représente un brillant dans la position qu'il occupe après avoir été enfoncé au moyen de l'outil d'enfoncement 48. La table 25a se trouve dans un même plan que la table de tous les autres brillants et ce plan est situé à un niveau inférieur à la face externe 7a de la monture, qui est le plan du sommet des griffes 56.

La figure 10 représente une coupe de la couronne de sertissage 52. Celle-ci comporte sur sa face inférieure, des évidements 57 en forme de cuvette renversée, qui coiffent la partie supérieure du brillant en la débordant,de sorte qu'en fin de sertissage où la couronne occupe la position représentée en pointillés, elle ne vient pas en contact avec les pierres.

La face inférieure de la couronne de sertissage comporte, en outre, des encoches de forme concave 58 qui viennent s'appuyer sur le sommet des griffes 56 et qui déforment celles-ci en les rabattant sur les bords des brillants pour sertir ceux-ci dans leur logement.

La figure 10 représente une forme de réalisation préférentielle des encoches 58 qui ont une profondeur croissante en allant de la périphérie vers l'axe de chaque brillant. De telles encoches sont obtenues en usinant la couronne avec une fraise boule que l'on déplace obliquement par rapport à la face externe de la couronne, c'est-à-dire qu'on déplace radialement en allant de la périphérie vers l'axe du logement 53 et en la faisant pénétrer de plus en plus profondément.

Le sertissage des pierres est obtenu en fixant un outil de sertissage 51 sous le chapeau 4, à l'intérieur de la collerette 16, en engageant la collerette 16 dans la cuve 3 et en appuyant sur le chapeau 4 au moyen du plateau de presse 1a ou d'un vérin jusqu'à ce que la face inférieure 15 du chapeau 4 vienne au contact de la face d'appui 11 de la cuve.

Comme les tables de toutes les pierres ont été mises préalablement au même niveau au cours de l'opération précédente d'enfoncement des pierres, toutes les griffes appuient sur les pierres de la même façon et on peut donc régler la position relative de la couronne de sertissage par rapport au plan de référence dans lequel se trouvent les tables des pierres, pour obtenir une déformation permanente de celles-ci par voie mécanique, sans risquer de briser certaines pierres plus hautes que les autres.

Les figures qui précèdent décrivent un exemple relatif à une monture de montre, sur laquelle les pierres sont disposées suivant un cercle et, dans ce cas, les outils d'enfoncement, de sertissage et d'aspiration des pierres comportent une couronne circulaire. Il est précisé que cet exemple n'est pas limitatif.

Un procédé selon l'invention permet de sertir des pierres sur des faces planes de montures de bijou de n'importe quelle forme et, bien entendu, dans chaque cas, les outils d'enfoncement,de sertissage et d'aspiration comportent une nervure en relief sur leur face inférieure, qui épouse la forme de la face plane de la monture sur laquelle les bijoux doivent être sertis.

## Revendications

1. Dispositif pour sertir mécaniquement une pluralité de pierres (48) précieuses dans une monture (6) de bijoux ayant une face plane, caractérisé en ce qu'il comporte:
- une cuve (3) ouverte vers le haut, qui est destinée à être placée sur le plateau inférieur d'une presse ou sur une table horizontale;
- un chapeau (4) qui s'emboîte avec un très faible jeu, dans ladite cuve en étant centré dans celle-ci et qui comporte, sur sa face inférieure, des moyens de fixation d'outils (5);
- un support de monture (6) qui est positionné dans le fond de ladite cuve par des ergots de positionnement (10) et qui comporte des moyens de fixation d'une monture de bijou (7), dans une position bien déterminée par rapport audit support et telle que ladite face plane qui doit être garnie de pierres, soit horizontale, dirigée vers le haut et librement accessible;
- et des outils d'enfoncement des pierres (48) et de sertissage des griffes (51) qui sont fixés sous ledit chapeau (4).

2. Dispositif selon la revendication 1, caractérisé en ce que ledit support de monture (6) comporte une embase (21) dont la face inférieure plane vient en appui contre le fond horizontal de ladite cuve (3) et comporte des alésages (22) dans lesquels pénètrent des ergots de positionnement (10) situés dans le fond de ladite cuve.

3. Dispositif selon la revendication 2, caractérisé en ce que ledit support de monture comporte un alésage axial fileté (23) surmonté d'un contre-alésage (26) et comporte un chapeau (27) et un boulon (31) de fixation dudit chapeau dans ledit contre-alésage et ladite monture de bijou (7) est pincée entre ladite embase (21) et ledit chapeau (27).

4. Dispositif selon la revendication 1, caractérisé en ce que ledit chapeau (4) comporte, sur sa face inférieure, une collerette (16), qui pénètre dans ladite cuve (3) qui est cylindrique, laquelle collerette a une face externe qui est usinée à une côte, qui présente une très faible tolérance par rapport au diamètre de ladite cuve.

5. Dispositif selon la revendication 4, caractérisé en ce que lesdits outils (48) d'enfoncement des pièces et lesdits outils (51) de sertissage des griffes ont des formes voisines et sont fixés contre la face inférieure dudit chapeau (4), à l'intérieur de ladite collerette et sont positionnés par rapport audit chapeau par des ergots de positionnement (18).

6. Dispositif selon l'une quelconque des revendications 1 à 5, caractérisé en ce qu'il comporte, en outre, un bol vibrant (33) qui est utilisé en combinaison avec un outil de transfert des pierres (40) fixé à l'intérieur de la collerette dudit plateau pour mettre en place mécaniquement les pierres dans les logements (24) usinés dans ladite monture de bijou.

7. Dispositif selon la revendication 6, caractérisé en ce que ledit bol vibrant comporte un corps (34) qui délimite une cavité centrale fermée (35), qui est connectée sur un appareil d'aspiration et il comporte, sur sa face supérieure, une cuvette (38) dont le fond descend vers la périphérie à partir d'un sommet central et des logements (39) destinés à recevoir chacun une pierre qui sont disposés à la périphérie du fond de ladite cuvette (38) et qui communiquent avec ladite cavité centrale (35) et la disposition desdits logements (39) reproduit la disposition sur la monture (7) des logements (24) destinés à recevoir lesdites pierres.

8. Dispositif selon la revendication 7, caractérisé en ce que ledit outil de transfert des pierres (40) délimite une cavité (41) ouverte vers le haut et comporte une couronne (42) qui peut pénétrer dans ladite cuvette (38) et qui est traversée par des petits alésages (43) qui communiquent avec ladite cavité et ledit chapeau comporte un conduit (19) qui débouche dans un alésage axial (20) ouvert à son extrémité inférieure, lequel conduit (19) est destiné à être connecté sur un appareil d'aspiration pour mettre en dépression la cavité (41) dudit outil de transfert lorsque celui-ci est fixé audit chapeau (4).

9. Dispositif selon la revendication 5, caractérisé en ce que lesdits outils (48) d'enfoncement des pierres comportent, sur leur face inférieure, une nervure (49), par exemple une couronne qui prend appui sur les tables des pierres et qui placent celles-ci dans un même plan parallèle à ladite face plane de la monture lorsqu'on appuie sur ledit chapeau (4) avec une presse.

10. Dispositif selon la revendication 9, caractérisé en ce que ladite nervure (49) comporte, sur sa face inférieure, des évidements (50) qui sont disposés au-dessus des griffes destinées au sertissage des pierres.

11. Dispositif selon la revendication 5, caractérisé en ce que lesdits outils (51) de sertissage comportent, sur leur face inférieure, une nervure de sertissage (52) qui vient en appui sur les sommets des griffes de sertissage pour les déformer de façon permanente lorsqu'on appuie sur ledit chapeau (4) avec une presse.

12. Dispositif selon la revendication 11, caractérisé en ce que la face inférieure de ladite nervure de sertissage (52) comporte des évidements (57), qui coiffent les tables (25a) desdites pierres et qui évitent que ladite nervure ne s'appuie sur celles-ci pendant le sertissage des griffes.

13. Dispositif selon la revendication 11, caractérisé en ce que la face inférieure de ladite nervure de sertissage (52) comporte des encoches concaves (58) qui sont positionnées au-dessus des griffes de sertissage et qui prennent appui sur les têtes de celles-ci.

14. Dispositif selon la revendication 13, caractérisé en ce que lesdites encoches concaves (58) ont une profondeur croissante en allant de la périphérie vers l'axe du logement (53) d'une pierre.

15. Procédé pour sertir mécaniquement une pluralité de pierres (48) précieuses dans une face plane d'une monture (6) métallique (7) de bijou, caractérisé par la suite d'opérations suivantes:
- on usine dans ladite monture (7) des logements (24) destinés à recevoir des pierres (25) au moyen d'une machine à commande numérique, de telle sorte que ces logements présentent un siège déformable;
- on fixe ladite monture sur un support de monture (6) qui la maintient dans une position déterminée;
- on place ledit support dans une position bien déterminée dans le fond d'une cuve (3) qui est posée sur le plateau inférieur (1b) d'une presse
- on dépose une pierre (25) dans chaque logement (24);
- on fixe sur un chapeau (4) un outil (48) d'enfoncement des pierres dans leur logement;
- on engage ledit chapeau (4) dans ladite cuve (3) en le guidant pour qu'il reste bien centré et on appui sur ledit chapeau avec le deuxième plateau (1a) d'une presse jusqu'à ce qu'il vienne en butée contre la face supérieure de ladite cuve et, à ce moment là, les tables (25a) de toutes les pierres se trouvent dans un même plan parallèle à ladite face plane de la monture;
- on fixe ensuite sur un chapeau (4) un outil (51) de sertissage des griffes, on engage à nouveau ledit plateau dans ladite cuve (3) et on appuie à nouveau sur ledit chapeau avec le second plateau de la presse jusqu'à ce qu'il vienne à nouveau en butée contre la face supérieure de ladite cuve et, à ce moment, les griffes se trouvent serties uniformément sur lesdites pierres.

16. Procédé selon la revendication 15, caractérisé en ce que lesdites pierres sont mises en place dans lesdits logements simultanément par des moyens mécaniques.

17. Procédé selon la revendication 16, caractérisé en ce que l'on déverse d'abord lesdites pierres dans une cuvette (38) d'un bol vibrant (33) et aspirant qui les répartit mécaniquement dans des logements (39) placés dans le fond de ladite cuvette, qui reproduisent la disposition des logements (24) usinés dans ladite monture, on retourne ensuite ladite cuvette sur un outil de transfert (40), que l'on met en dépression et qui comporte des alésages (43) sur chacun desquels une pierre (25) vient se coller et on place ensuite ledit outil de transfert dans ladite cuve (3) au-dessus de ladite monture (7), puis on supprime la dépression, de sorte que chaque pierre (25) se trouve engagée dans l'un desdits logements (24).

## Patentansprüche

1. Vorrichtung zum mechanischen Fassen einer Mehrzahl von Edelsteinen (25) in einer Schmuckfassung (7) mit einer planen Fläche, dadurch gekennzeichnet, daß sie umfaßt:
- eine nach oben offene Wanne (3) zum Anordnen auf der unteren Platte einer Presse oder auf einem horizontalen Tisch;
- eine mit ganz geringem Spiel in die Wanne einsteckbare und gleichzeitig in dieser zentrierbare Kappe (4), die an ihrer Unterseite Befestigungsmittel (5) für ein Werkzeug aufweist;
- einen im Boden der Wanne mittels Positionierstiften (10) positionierten Fassungsträger (6), der Befestigungsmittel (7) für eine Schmuckfassung in einer genau festgelegten Position gegenüber dem Träger in einer Weise, daß die mit Steinen zu besetzende plane Fläche horizontal, nach oben gerichtet und frei zugänglich ist, umfaßt;
- und unter der Kappe (4) fixierte Werkzeuge (48) zum Versenken der Steine (48) und Umlegen der Klauen (51)

2. Vorrichtung nach Anspruch 1, dadurch gekennzeichnet, daß der Fassungsträger (6) eine Basis (21) umfaßt, deren plane Unterseite am horizontalen Boden der Wanne (3) zur Anlage kommt und Bohrungen (22) aufweist, in die im Boden der Wanne befindliche Positionierstifte (10) ragen.

3. Vorrichtung nach Anspruch 2, dadurch gekennzeichnet, daß der Fassungsträger eine axiale Bohrung (23) mit Gewinde aufweist, über welcher eine Gegenbohrung (26) vorgesehen ist, sowie eine Kappe (27) und einen Bolzen (31) zur Befestigung der Kappe in der Gegenbohrung umfaßt, und die Schmuckfassung (7) zwischen der Basis (21) und der Kappe (27) eingeklemmt ist.

4. Vorrichtung nach Anspruch 1, dadurch gekennzeichnet, daß die Kappe (4) an ihrer Unterseite einen Kragen (16) aufweist, der in die zylindrische Wanne (3) ragt und eine Außenfläche besitzt, die auf einer Seite bearbeitet ist, die eine ganz geringe Toleranz gegenüber dem Durchmesser der Wanne aufweist.

5. Vorrichtung nach Anspruch 4, dadurch gekennzeichnet, daß die Werkzeuge (48) zum Versenken der Steine und die Werkzeuge (51) zum Umlegen der Klauen ähnliche Form haben und an der Unterseite der Kappe (4) innerhalb des Kragens befestigt und gegenüber der Kappe mittels Positionierstiften (18) positioniert sind.

6. Vorrichtung nach einem der Ansprüche 1 bis 5, dadurch gekennzeichnet, daß sie weiters einen Vibrationsschöpfer (33) umfaßt, der in Kombination mit einem innerhalb des Kragens der Platte befestigten Werkzeug (40) zur Verlagerung der Steine verwendet wird, um die Steine maschinell in die in der Schmuckfassung eingarbeiteten Aufnahmen (24) anzuordnen.

7. Vorrichtung nach Anspruch 6, dadurch gekennzeichnet, daß der Vibrationsschöpfer einen Körper (34) umfaßt, der einen geschlossenen zentralen Hohlraum (35) begrenzt, welcher an einen Ansaugapparat angeschlossen ist, und an seiner Oberseite ein Becken (38), dessen Boden von einer zentralen Spitze zum Umfang hin abwärts geneigt ist, und Aufnahmen (39) zur Aufnahme jeweils eines Steins umfaßt, die am Umfang des Bodens des Beckens (38) angeordnet sind und mit dem zentralen Hohlraum (35) kommunizieren, und daß die Anordnung der Aufnahmen (39) der Anordnung der zur Aufnahme der Steine bestimmten Aufnahmen (24) auf der Fassung (7) nachgeformt ist.

8. Vorrichtung nach Anspruch 7, dadurch gekennzeichnet, daß das Werkzeug (40) zum Verlagern der Steine einen nach oben offenen Hohlraum (41) begrenzt und einen Kranz (42) umfaßt, der in die Wanne (38) eindringen kann und von kleinen mit dem Hohlraum kommunizierenden Bohrungen (43) durchsetzt ist, und daß die Kappe eine Leitung (19) aufweist, die in einer an ihrem unteren Ende offenen axialen Bohrung (20) mündet, welche Leitung (19) zwecks Unterunterdrucksetzens des Hohlraums (41) des Verlagerungswerkzeugs, wenn dieses an der Kappe (4) fixiert ist, an einen Ansaugapparat anzuschließen ist.

9. Vorrichtung nach Anspruch 5, dadurch gekennzeichnet, daß die Werkzeuge (48) zum Versenken der Steine an ihrer Unterseite eine Rippe (49) aufweisen, z.B. einen Kranz, der auf den Tafeln der Steine in Anlage kommt, und die bei einem Druck auf die Kappe (4) mit der Presse diese in ein- und diesselbe zur planen Fläche der Fassung parallele Ebene anordnen.

10. Vorrichtung nach Anspruch 9, dadurch gekennzeichnet, daß die Rippe (49) an ihrer Unterseite Ausnehmungen (50) aufweist, die über zum Fassen der Steine bestimmten Klauen angeordnet sind.

11. Vorrichtung nach Anspruch 5, dadurch gekennzeichnet, daß die Fassungswerkzeuge (51) an ihrer Unterseite eine Fassungsrippe (52) aufweisen, die zwecks permanenter Verformung der Fassungsklauen bei einem Druck auf die Kappe (4) mit einer Presse auf den Spitzen derselben in Anlage kommen.

12. Vorrichtung nach Anspruch 11, dadurch gekennzeichnet, daß die Unterseite der Fassungsrippe (52) Ausnehmungen (57) umfaßt, die die Tafeln (25a) der Steine überdecken und vermeiden, daß die Rippe während des Umlegens der Klauen auf diese drückt.

13. Vorrichtung nach Anspruch 11, dadurch gekennzeichnet, daß die Unterseite der Fassungsrippe (52) konkave Einschnitte (58) aufweist, die über den Fassungsklauen positioniert sind und auf den Köpfen derselben in Anlage kommen.

14. Vorrichtung nach Anspruch 13, dadurch gekennzeichnet, daß die konkaven Einschnitte (58) eine Tiefe haben, die vom Umfang zur Achse der Aufnahme (53) eines Steins hin zunimmt.

15. Verfahren zum maschinellen Fassen einer Mehrzahl von Edelsteinen (25) in einer planen Fläche einer Metallfassung (6) (7) für Schmuck, gekennzeichnet durch die Abfolge der folgenden Arbeitsgänge:
- man arbeitet in die Fassung (7) Aufnahmen (24) zur Aufnahme von Steinen (25) mit einer Maschine mit numerischer Steuerung derart ein, daß diese Aufnahmen einen verformbaren Sitz aufweisen;
- man befestigt die Fassung auf einem Fassungsträger (6), der sie in einer bestimmten Position hält;
- man bringt den Träger in eine ganz bestimmte Position im Boden einer Wanne (3), die auf der unteren Platte (1b) einer Presse positioniert ist;
- man gibt einen Stein (25) in jede Aufnahme (24);
- man befestigt auf einer Kappe (4) ein Werkzeug (48) zum Versenken der Steine in ihre Aufnahmen;
- man führt die Kappe (4) in die Wanne (3) ein, indem man sie derart führt, daß sie gut zentriert bleibt, und man drückt mit der zweiten Platte (1a) einer Presse auf die Kappe, bis sie an der oberen Fläche der Wanne in Anschlag kommt, und in diesem Moment befinden sich die Tafeln (25a) sämtlicher Steine in ein- und derselben Ebene parallel zur planen Fläche der Fassung;
- man befestigt danach an der Kappe (4) ein Werkzeug (51) zum Umlegen der Klauen, man führt die Platte neuerlich in die Wanne (3) ein, und man drückt neuerlich mit der zweiten Platte der Presse auf die Kappe, bis diese neuerlich in Anschlag an der oberen Fläche der Wanne kommt, und in diesem Moment befinden sich die Klauen einheitlich über die Steine umgelegt.

16. Verfahren nach Anspruch 15, dadurch gekennzeichnet, daß die Steine mit maschinellen Mitteln gleichzeitig in den Aufnahmen in Lage gebracht werden.

17. Verfahren nach Anspruch 16, dadurch gekennzeichnet, daß man zuerst die Steine in ein Becken (38) eines Vibrations- und Ansaugschöpfers (33) schüttet, der sie maschinell in den im Boden des Beckens befindlichen Aufnahmen (39), die die Anordnung der in der Fassung eingearbeiteten Aufnahmen (24) wiedergeben, verteilt, man danach das Becken auf ein Verlagerungswerkzeug (40) zurückgibt, das unter Unterdruck gesetzt wird und Bohrungen (43) aufweist, über denen je ein Stein (25) haften bleibt, und man danach das Verlagerungswerkzeug in die Wanne (3) oberhalb der Fassung (7) einbringt und dann den Unterdruck nachläßt, sodaß sich jeder Stein (25) in einer der Aufnahmen (24) eingelassen befindet.

## Claims

1. Device for crimping several precious stones (48) into a jewel mount (6) having a flat face, characterised by comprising:
- a container (3) open to the top, intended for placing on the lower plate of a press or on a horizontal table;
- a cover (4) which fits with very little play into the centre of the said container and which contains the means for attaching tools (5) on its underside;
- a mount support (6) which is fixed in the bottom of the said container by positioning pins (10) and which includes means for fixing the jewel mount (7) in a precisely determined position in relation to the said support and such that the said flat face which is to be fitted with stones, is horizontal, facing upwards and freely accessible;
- and tools fixed to the said cover (4) for setting in the stones (48) and for crimping the claws (51).

2. Device according to claim 1, characterised by the said mount support (6) containing a baseplate (21) whose lower flat face rests against the horizontal bottom of the said container (3) and includes drilled holes into which fit the positioning pins (10) situated in the bottom of the said container.

3. Device according to claim 2, characterized by the said mount support (6) containing a central threaded cover (27) and a bolt (31) for fixing the said cover into the said counter-sink, thus squeezing the said jewel mount (7) between the said baseplate (21) and the said cover (27).

4. Device according to claim 1, characterised by the said cover (4) containing a circular flange (16) on its lower face which fits into the said container (3) which is cylindrical, the external face of the flange being machined to the same diameter as that of the said container, to within very close tolerances.

5. Device according to claim 4, characterised by the said tools (48) for setting in the stones and the said tools (51) for crimping the claws having very similar forms and being fixed against the lower face of the said cover (4) on the inside of the said flange and positioned in relation to the said cover by positioning pins (18).

6. Device according to any of the claims 1 to 5, characterised in that it contains, in addition, a vibrating bowl (33) which is used in combination with a tool for transferring stones (40), attached to the inside of the flange on the said cover (4) and used for mechanically placing the stones in the settings (24) machined into the said jewel mount.

7. Device according to claim 6, characterised by the said vibrating bowl having a body (34) enclosing a closed central cavity (35), which is connected to a suction device, and which contains a hollow (38) on its upper face sloping from a central summit down towards the perimeter where there are depressions (39) each intended to receive one stone and which communicate with the said central cavity (35), the arrangement of the said depressions (39) being the same as that of the settings (24) intended to receive the said stones on the mount (7).

8. Device according to claim 7, characterised by the said stone transfer tool (40) containing a cavity (41) open to the top and a circular flange (42) which can fit into the said hollow (38) and which is pierced by narrow holes (43) connected to the said cavity (41), and by the said cover bearing a channel (19) which opens into the centrally drilled boring (20) itself open below, the channel (19) being intended to be connected to a suction device to cause a partial vacuum in the cavity (41) of the said transfer tool when this is fixed to the said cover (4).

9. Device according to claim 5, characterised by the said tools (48) for setting in the stones containing a flange (49) which presses on the face of the stones and places them in the same horizontal plane as the said flat face of the setting when pressure is applied to the said cover (4) by a press.

10. Device according to claim 9, characterised by the said flange (49) containing hollows (50) on its lower face which are arranged above the claws for crimping the stones.

11. Device according to claim 5, characterised by the said crimping tools (51) containing a crimping flange (52) on their lower face which presses on the points of the crimping claws so as to permanently deform them when pressure is applied to the said cover (4) by a press.

12. Device according to claim 11, characterised by the lower face of the said crimping flange (52) containing hollows (57) which sit on top of the faces of the said stones (25a) so that the said flange does not press on them during the crimping of the claws.

13. Device according to claim 11, characterised by the lower face of the said crimping flange (52) containing concave notches (58) positioned above the crimping claws and which press down on their points.

14. Device according to claim 13, characterised by these said concave notches (58) having an increasing depth going from the outside to the axis of the stone seating (53).

15. Procedure for mechanically crimping several precious stones (48) in the flat face of a metal jewel mount (7), characterised by the following sequence of operations:
- the settings (24) intended to receive the stones (25) are machined on the said mount (7) using a numerically controlled machine, such that the settings have a deformable seating;
- the said mount is fixed in the mount support (6) which maintains it in a given position;
- the said support is placed in a well-determined position in the bottom of the container (3) which is placed on the lower plate (1b) of a press;
- a stone (25) is placed in each setting (24);
- a tool (48) for setting in the stones is fixed to the cover (4);
- the said cover (4) is fitted into the container (3) making sure that it is correctly centred, and pressure is applied to the said cover by the second plate (1a) of a press until it butts up against the upper face of the said container and at this moment the faces (25a) of all the stones are in the same plane parallel to the said flat face of the mount;
- a claw crimping tool (51) is then fixed to the cover (4) and the said cover is again fitted into the said container (3), pressure is applied with the second plate of the press until the said cover once more butts up against the upper face of the said container, thus uniformly crimping the claws onto the said stones.

16. Procedure according to claim 15, characterised by simultaneously placing the said stones in the said settings by mechanical means.

17. Procedure according to claim 16, characterised by firstly pouring the said stones into the hollow (38) of the vibrating bowl (33) and applying suction, which distributes them mechanically in the cavities (39) situated at the base of the said hollow and which have the same arrangement as the settings (24) machined in the said mount, the said hollow is then turned upside down onto the transfer tool (40), that is put under partial vacuum and which contains drilled holes (43) onto each of which a stone (25) becomes attached, then the said transfer tool is placed in the said container (3) above the said mount (7), the vacuum is released so that each stone (25) becomes engaged in the said settings (24).
